# EUROPÄISCHE PATENTSCHRIFT

(11) **EP 1 088 655 B1**
(45) Veröffentlichungstag und Bekanntmachung des Hinweises auf die Patenterteilung: **23.10.2002**
(21) Anmeldenummer: 00118359.9
(22) Anmeldetag: 24.08.2000
(51) Int. Cl.: B41F 21/10

(54) **Antreibbares Bogenhaltesystem für einen Bogenführungszylinder in einer Rotationsdruckmaschine**
Actuatable gripper system for a sheet guiding cylinder in a rotary press
Système de pinces actionnables pour un cylindre guide-feuilles dans une machine rotative

(30) Priorität: 02.10.1999 DE 19947538
(43) Veröffentlichungstag der Anmeldung: 04.04.2001
(73) Patentinhaber: MAN Roland Druckmaschinen AG, 63075 Offenbach (DE)
(72) Erfinder: Ehrhard, Toni, 64747 Breuberg (DE); Watzl, Stefan, 63801 Kleinostheim (DE); Haas, Hanns-Otto, 63150 Heusenstamm (DE); Eidam, Jörg, Dr., 63165 Mühlheim (DE); Giebisch, Wolfgang, 63755 Alzenau/Michelbach (DE); Wallocha, Michael, 64859 Eppertshaussen (DE); Faust, Paul-Ulrich, 65197 Wiesbaden (DE)
(74) Vertreter: Stahl, Dietmar

(56) Entgegenhaltungen:
- DE-A- 3 508 697
- DE-A- 4 339 388
- DE-A- 19 752 550
- DE-U- 9 317 975

## Beschreibung

Die Erfindung betrifft ein antreibbares Bogenhaltesystem für einen Bogenführungszylinder in einer Rotationsdruckmaschine nach dem Oberbegriff der Ansprüche 1 und 2.

### [Stand der Technik]

Ein antreibbares Bogenhaltesystem dieser Art ist aus DE 43 39 388 C2 bekannt. An einer Greiferwelle ist ein Greiferwellenhebel angeordnet, der am Ende eine Kurvenrolle trägt. Die von einer Zugfeder kraftschlüssig belastete Kurvenrolle ist mit einer Kurvenbahn gepaart. Dabei ist die Kurvenbahn innerhalb eines Rollenhebels endseitig integriert und die Kurvenrolle ragt in den Rollenhebel zwecks Bildung eines Kurvengetriebes in die Kurvenbahn hinein. Der Rollenhebel weist einen Drehpunkt auf und trägt am von der Kurvenbahn abgewandten Ende weiterhin eine Rolle, welche mit einer Steuerkurve gepaart ist. Zusätzlich ist der Rollenhebel mit einer Druckfeder in Funktionsverbindung, welche die Rolle kraftschlüssig auf der Steuerkurve führt.

Aus DE 197 52 550 A1 ist ein weiterer Antrieb für ein Bogenhaltesystem bekannt. Hierbei ist zur Antriebssteuerung der Greifer ein Greifersteuergetriebe, gebildet durch einen Winkelhebel, eine Koppel und einen Greiferwellenantriebshebel, sowie ein Vorschaltgetriebe, gebildet aus einer Steuerkurve, einer Kurvenrolle, einem Rollenhebel und einer weiteren Koppel, vorgesehen. Der Rollenhebel und die weitere Koppel bilden einen Zweischlag, der so ausgelegt ist, dass bei geschlossenen überdrückten Greifern dieser Zweischlag nahe einer Kniehebelstellung steht. Damit soll nur ein geringes Antriebsmoment benötigt werden. Das Vorschaltgetriebe ist dabei dem Greifersteuergetriebe vorgeordnet.

### [Aufgabe der Erfindung]

Der Erfindung liegt die Aufgabe zugrunde, ein antreibbares Bogenhaltesystem der eingangs beschriebenen Art zu schaffen, dass die genannten Nachteile vermeidet, dass insbesondere eine Reduzierung der Anzahl der Getriebeglieder gestattet und eine kraftarme Öffnungs- und Schließbewegung des Bogenhaltesystemes erlaubt.

Erfindungsgemäß wird die Aufgabe durch die Ausbildungsmerkmale der Ansprüche 1 und 2 gelöst. Weiterbildungen ergeben sich aus den Unteransprüchen.

Ein erster Vorteil ist darin begründet, dass an einem Bogenführungszylinder mit wenigstens einem Bogenhaltesystem an einer schwenkbaren Greiferwelle ein Kurventräger fixiert ist, welcher mit einem an einem schwenkbaren Hebel angeordneten Eingriffsglied, z.B. ein Gleitsegment, in Funktionsverbindung ist und somit ein Kurvengelenk bildet. Bevorzugt ist der Hebel ein Rollenhebel und das Eingriffsglied ist eine am Rollenhebel gelagerte Rolle. Der Kurventräger ist bevorzugt mittels einer in der Greiferwelle angeordneten Torsionsfeder federbelastet mit dem Eingriffsglied bzw. der Rolle gepaart.

Die Ausbildung des Antriebes des Bogenhaltesystems mittels Kurvengelenk hat u.a. den Vorteil, dass die Getriebeglieder Kurventräger und Eingriffsglied bzw. Rolle an der Paarungsstelle leicht trennbar sind. Beispielsweise ist es bei der Montage bzw. Demontage des Bogenhaltesystems vorteilhaft, dass die Greiferwelle mit daran fixiertem Kurventräger leicht austauschbar ist, während die Antriebssteuerung (Eingriffsglied/Rolle, Rollenhebel, Drehgelenk etc.) am Bogenführungszylinder verbleibt. Alternativ ist auch lediglich der Kurventräger von der Greiferwelle trennbar.

Der Kurventräger zeigt bevorzugt einen annähernd in Richtung der Achse des Bogenführungszylinders zeigenden Kurvenast auf, welcher kraftschlüssig mit dem Eingriffsglied/der Rolle verbunden ist.

Vorteilhaft ist ebenso, dass bei dem Antrieb des Bogenhaltesystems zumindest durch Ausbildung der Paarungsstelle als Kurvengelenk das Gelenkspiel reduziert ist und somit die Getriebesteifigkeit erhöht ist.

Ein weiterer Vorteil besteht darin, dass der Kurventräger wenig Bauraum benötigt. Damit ist das antreibbare Bogenhaltesystem universell an einfach- oder mehrfachgroßen (bezogen auf einen einfachgroßen Plattenzylinder) Bogenführungszylindern einsetzbar.

In vorteilhafter Weise sind die in der Paarungsstelle von Kurventräger und Eingriffsglied/Rolle des Bogenhaltesystems auftretenden Kräfte gering. Dies ist bei Einsatz des antreibbaren Bogenhaltesystems in einem als Wendetrommel ausgebildeten Bogenführungszylinder besonders vorteilhaft, da auch die auf eine der Greiferwelle zugeordnete Schwenkwelle der Wendetrommel rückwirkenden Kräfte reduziert sind.

Schließlich ist es von Vorteil, dass das antreibbare Bogenhaltesystem neben herkömmlichen Bogenführungszylindern (Anlagetrommeln, Transfer- oder Druckzylindern) auch in Wendetrommeln einsetzbar ist, die wahlweise im Schöndruck oder Schönund Widerdruck einsetzbar sind und in denen ein Bogen nach dem Prinzip der Hinterkantenwendung gewendet wird. Derartige Wendetrommeln weisen innerhalb einer Bogenhalteeinheit mehrere antreibbare Bogenhaltesysteme auf. Das erfindungsgemäß antreibbare Bogenhaltesystem kann dabei im Schön- und Widerdruck mit einem Saugersystem oder mit einem weiteren erfindungsgemäß antreibbaren Bogenhaltesystem oder mit einem weiteren erfindungsgemäß antreibbaren Bogenhaltesystem und einem Saugersystem zusammenwirken.

### [Beispiele]

Die Erfindung soll nachstehend an einem Ausführungsbeispiel näher erläutert werden.

Dabei zeigen schematisch:
- Fig. 1: ein antreibbares Bogenhaltesystem mit einem Vorschaltgetriebe (kinematische Schema),
- Fig. 2: ein antreibbares Bogenhaltesystem (kinematisches Schema),
- Fig. 3: ein antreibbares Bogenhaltesystem in einer Wendetrommel,
- Fig. 4: einen Bogenführungszylinder als Wendeeinrichtung zwischen zwei Druckwerken.

Eine Mehrfarben-Rotations-Offsetdruckmaschine weist mehrere in Reihenbauweise angeordnete Druckwerke auf. Jedes Druckwerk weist in bekannter Weise einen Plattenzylinder 23, einen Gummituchzylinder 22 und einen doppeltgroßen Bogenführungszylinder 18, hier als Druckzylinder ausgeführt, auf. Auf das Farbwerk und ggf. das Feuchtwerk soll hier nicht näher eingegangen werden.
Für den Bogentransport in Förderrichtung sind zwischen den Druckwerken wiederum Bogenführungszylinder 18 angeordnet, die als Wendetrommeln, z.B. nach dem Prinzip der Eintrommelwendung, sowie als Transfertrommeln ausgebildet sind. Den Bogenführungszylindern 18 sind in bekannter Weise Bogenleiteinrichtungen zugeordnet.

Im vorliegenden Beispiel sind alle Bogenführungszylinder 18 - mit Bezug auf einen einfachgroßen Platten-/Gummituchzylinder 23, 22 - doppeltgross ausgebildet, d.h. jeder Bogenführungszylinder 18 trägt am Umfang zwei diametral angeordnete Bogenhalteeinheiten 20. Ist der Bogenführungszylinder 18 als Druckzylinder oder Transfertrommel ausgebildet, so ist jede Bogenhalteeinheit 20 aus einer Greiferauflage 1, einer Greiferwelle 3 und mehreren zugeordneten Greifern 2 als ein Bogenhaltesystem ausgeführt. Die Greiferwelle 3 ist dabei über ein Greifersteuergetriebe antreibbar.

Bei Ausbildung eines doppeltgroßen Bogenführungszylinders 18 als Wendetrommel (vorzugsweise als Eintrommelwendung nach dem Prinzip der Hinterkantenwendung) ist jede Bogenhalteeinheit 20 durch mehrere Bogenhaltesysteme gebildet. Beispielsweise sind die Bogenhaltesysteme als ein Saugersystem 21, ein erstes Greifersystem 24 (Widerdruckgreifersystem) und ein zweites Greifersystem 25 (Schöndruckgreifersystem) ausgebildet. Auch hierbei sind die Bogenhalteeinheiten 20 umfangsseitig 180° versetzt an dem als Wendetrommel ausgebildeten Bogenführungszylinder 18 angeordnet.

Insbesondere die Greifersysteme 24, 25 sowie das Saugersystem 21 stellen jeweils Bogenhaltesysteme dar, welche mittels Steuergetrieben antreibbar sind.

In einer ersten Ausbildung besteht jedes Greifersystem 24, 25 als Bogenhaltesystem aus einer eine Mehrzahl von Greifern 2 tragenden Greiferwelle 3. In der hohl ausgebildeten Greiferwelle 3 ist eine Torsionsfeder 16 in bekannter Weise angeordnet. Den Greifern 2, speziell den Greiferspitzen, ist eine Greiferauflage 1 zugeordnet. Die Greiferwelle 3 und Greiferauflage 1 werden von mehreren axial zur Greiferwelle 3 in Abständen angeordneten Halteelementen 19 getragen. Die Halteelemente 19 sind an einer Schwenkwelle 5 lagefixiert angeordnet, wobei die Schwenkwelle 5 in auf dem Bogenführungszylinder 18 fixierten Lagerelementen 17 schwenkbar aufgenommen ist.

Ein Kurventräger 4 ist an der Greiferwelle 3 fixiert, vorzugsweise lösbar verbunden, angeordnet. Bevorzugt ist der Kurventräger 4 endseitig an der Greiferwelle 3 angeordnet. Dieser Kurventräger 4 ist an einer Paarungsstelle 13 mit einer Rolle 12 (Eingriffsglied) in Eingriff, welche an einem Rollenhebel 6 angeordnet ist. Der Rollenhebel 6 ist in einem ortsfest am Bogenführungszylinder 18 angeordneten Drehgelenk 7 gelagert, in welchem weiterhin ein die Rolle 10 tragender Rollenhebel 15 aufgenommen ist. Die Rolle 10 ist mit einer Steuerkurve 11 für den Antrieb der Greifersteuerung in Funktionsverbindung. Kurventräger 4 und Rolle 12 (mit Rollenhebel 6) bilden damit ein 3-gliedriges Kurvengetriebe, wobei die Paarungsstelle 13 ein Kurvengelenk (hier als Wälzgelenk) ist. Rollenhebel 6 und Rollenhebel 15 stellen ein (im Drehgelenk 7 gelagertes) ternäres Glied mit drei Drehgelenkelementen, gebildet aus den Drehgelenken Rolle 12, Drehgelenk 7 und Rolle 10, dar.

Alternativ ist das Kurvengelenk (hier als Gleitgelenk) in der Paarungsstelle 13 mittels Kurventräger 4 und einem bevorzugt kurvenförmigen Gleitsegment als Eingriffsglied ausführbar. Das Eingriffsglied ist fest an einem Hebel 6 angeordnet, der sonst als Rollenhebel 6 ausgebildet ist. Der sonstige Getriebeaufbau entspricht den weiteren Merkmalen gemäß Ausführungsbeispiel.

In einer weiteren Ausbildung (Fig. 1) weist das antreibbare Bogenhaltesystem ein Vorschaltgetriebe auf. Dies ist beispielsweise von Vorteil, wenn ungünstige Platzverhältnisse und/oder ungünstige Kräfteverhältnisse am Bogenhaltesystem vorliegen. Das Bogenhaltesystem besteht zumindest aus einer Mehrzahl von auf einer Greiferwelle 3 (mit Torsionsfeder 16) angeordneten Greifern 2 mit zugeordneter Greiferauflage 1. An der Greiferwelle 3 ist vorzugsweise endseitig ein Kurventräger 4 fixiert, vorzugsweise lösbar, angeordnet. Dieser Kurventräger 4 ist mit der Rolle 12 des Rollenhebels 6 - alternativ mit einem Gleitsegment mit Hebel 6 - in der Paarungsstelle 13 kraftschlüssig in Eingriff. Der Hebel/Rollenhebel 6 ist mit einer ersten Schwinge 8 in dem ortsfesten Drehgelenk 7 gelagert. Hebel/Rollenhebel 6 und erste Schwinge 8 stellen ein (im Drehgelenk 7 gelagertes) ternäres Glied mit drei Drehgelenkelementen, gebildet aus den Gelenken Rolle 12 bzw. Eingriffsglied (Gleitsegment), Drehgelenk 7 und einem Drehgelenkelement 27, dar. Das Drehgelenkelement 27 ist endseitig der ersten Schwinge 8 zugeordnet.

Weiterhin ist zusätzlich ein Drehgelenk 9 ortsfest am Bogenführungszylinder 18 angeordnet. Im Drehgelenk 9 sind ein Rollenhebel 15, welcher eine mit einer Steuerkurve 11 in Eingriff stehende Rolle 10 trägt, und eine zweite Schwinge 8 gelagert. Die Schwinge 8 weist endseitig ein Drehgelenkelement 26 auf. Beide Schwingen 8 sind mittels der Drehgelenkelemente 26, 27 mit einer Koppel 14 verbunden. Rollenhebel 15 und zweite Schwinge 8 stellen ein (im Drehgelenk 9 gelagertes) ternäres Glied mit drei Drehgelenkelementen, gebildet aus den Drehgelenken Rolle 10, Drehgelenk 9 und dem Drehgelenkelement 26, dar.

Als Vorschaltgetriebe erstreckt sich somit vom Drehgelenk 7 ein Viergelenkgetriebe (Positionen 7,27,26,9) zu dem am Bogenführungszylinder 18 angeordneten ortsfesten Drehgelenk 9.

In beiden Ausbildungen weist der Kurventräger 4 bevorzugt einen Kurvenast auf, der annähernd in Richtung der Achse des Bogenführungszylinders 18 zeigend kraftschlüssig, z.B. über die Torsionsfeder 16, mit der Rolle 12 bzw. dem Eingriffsglied gekoppelt ist.

In einer weiteren Ausbildung greift an dem Rollenhebel 15 eine am Bogenführungszylinder 18 gelagerte Feder an (nicht gezeigt), die eine verbesserte Anlage der Rolle 10 an der Steuerkurve 11 gewährleistet.

Das erfindungsgemäß mittels Kurvengelenk antreibbare Bogenhaltesystem ist dabei als Greifersystem 24 für den Widerdruck und/oder als Greifersystem 25 für den Schöndruck einsetzbar. Bei Ausbildung des Bogenführungszylinders 18 als Wendetrommel ist bevorzugt bei geschlossenen Greifern 2 der Achsmittelpunkt der Rolle 12 mit dem Achsmittelpunkt der zugeordneten, in Lagerelementen 17 drehbaren Schwenkwelle 5, deckungsgleich angeordnet (Fig.1).
Beim Ein-/Ausschwenken der Schwenkwelle 5 erfolgt keine rotative Bewegung zwischen Kurventräger 4 und Rolle 12. Beim Öffnen der Greifer 2 verlagert sich der Achsmittelmittelpunkt der Rolle 12 vom Achsmittelpunkt der Schwenkwelle 5 (Fig.2) weg.

Alternativ ist die Lage der Rolle 12 bei geschlossenen Greifern 2 frei wählbar. Der Kurvenast des Kurventrägers 4 ist dann - bezogen auf den Achsmittelpunkt der Schwenkwelle 5 - bevorzugt als Kreissegment ausgebildet. Beim Ein/Ausschwenken der Schwenkwelle 5 rollt die Rolle 12 auf dem Kurvenast des Kurventrägers 4 ab, wobei ihr Achsmittelpunkt ortsfest zum Bogenführungszylinder 18 ist.

Bei Ausbildung des Kurventrägers 4 mit in Richtung der Achse des Bogenführungszylinders 18 gerichtetem Kurvenast erfolgt über die belastete Torsionsfeder 16 die Öffnungsbewegung der Greifer 2 und über den Kurventräger 4 wird die Schliessbewegung der Greifer 2 eingeleitet.

Alternativ ist der Kurvenast des Kurventrägers 4 - und damit die Paarungsstelle 13 - auch auf der von der Achse des Bogenführungszylinders 18 abgewandten Seite des Kurventrägers 4 anzuordnen. Die Rolle 12 liegt somit kraftschlüssig auf dem Kurventräger 4 auf. In dieser Ausbildung erfolgt über die belastete Torsionsfeder 16 die Schliessbewegung der Greifer 2 und über den Kurventräger 4 wird die Öffnungsbewegung der Greifer 2 eingeleitet. Die Rolle 12 mit Rollenhebel 6 ist ebenso durch ein Gleitsegment als Eingriffsglied mit Hebel 6 substituierbar.

### [Bezugszeichenliste]

- 1: Greiferauflage
- 2: Greifer
- 3: Greiferwelle
- 4: Kurventräger
- 5: Schwenkwelle
- 6: Hebel/Rollenhebel
- 7: Drehgelenk
- 8: Schwinge
- 9: Drehgelenk
- 10: Rolle
- 11: Steuerkurve
- 12: Rolle
- 13: Paarungsstelle
- 14: Koppel
- 15: Rollenhebel
- 16: Torsionsfeder
- 17: Lagerelement
- 18: Bogenführungszylinder
- 19: Haltelelement
- 20: Bogenhalteeinheit
- 21: Saugersystem
- 22: Gummituchzylinder
- 23: Plattenzylinder
- 24: Greifersystem
- 25: Greifersystem
- 26: Drehgelenkelement
- 27: Drehgelenkelement

## Patentansprüche

1. Antreibbares Bogenhaltesystem für einen Bogenführungszylinder in einer Rotationsdruckmaschine mit einem Kurvengetriebe zur Antriebssteuerung des Bogenhaltesystems und mit einer Mehrzahl von auf einer Greiferwelle angeordneten Greifern mit zugeordneter Greiferauflage,
**dadurch gekennzeichnet,**
**dass** an der Greiferwelle (3) ein Kurventräger (4) angeordnet ist, welcher in einer Paarungsstelle (13) mit einem an einem Hebel (6) angeordneten Eingriffsglied ein Kurvengelenk bildet, wobei der Hebel (6) mit einem weiteren Rollenhebel (15) mit Rolle (10) in einem ortsfest am Bogenführungszylinder (18) angeordneten Drehgelenk (7) als ternäres Glied gelagert ist und die Rolle (10) mit einer Steuerkurve (11) in Funktionsverbindung ist.

2. Antreibbares Bogenhaltesystem für einen Bogenführungszylinder in einer Rotationsdruckmaschine mit einem Kurvengetriebe zur Antriebssteuerung des Bogenhaltesystems und mit einer Mehrzahl von auf einer Greiferwelle angeordneten Greifern mit zugeordneter Greiferauflage,
**dadurch gekennzeichnet,**
**dass** an der Greiferwelle (3) ein Kurventräger (4) angeordnet ist, welcher in einer Paarungsstelle (13) mit einem an einem Hebel (6) angeordneten Eingriffsglied ein Kurvengelenk bildet, wobei der Hebel (6) mit einer Schwinge (8) in einem ortsfest am Bogenführungszylinder (18) angeordneten Drehgelenk (7) als ternäres Glied gelagert ist, dass ein weiteres Drehgelenk (9) ortsfest am Bogenführungszylinder (18) angeordnet ist und dass in dem weiteren Drehgelenk (9) ein weiterer Rollenhebel (15) mit einer Rolle (10), welche mit einer Steuerkurve (11) in Funktionsverbindung ist, und eine weitere Schwinge (8) als ternäres Glied gelagert sind, wobei beide Schwingen (8) mittels einer Koppel (14) und zwei Drehgelenkelementen (26, 27) verbunden sind.

3. Antreibbares Bogenhaltesystm nach Anspruch 1 oder 2,
**dadurch gekennzeichnet,**
**dass** der Kurventräger (4) einen annähernd in Richtung der Achse des Bogenführungszylinders (18) zeigenden Kurvenast aufweist, welcher kraftschlüssig mit einer als Eingriffsglied ausgebildeten Rolle (12) gekoppelt ist.

4. Antreibbares Bogenhaltesystem nach Anspruch 1 oder 2,
**dadurch gekennzeichnet,**
**dass** der Kurventräger (4) endseitig an der Greiferwelle (3) fixiert ist.

5. Antreibbares Bogenhaltesystem nach Anspruch 1 oder 2,
**dadurch gekennzeichnet,**
**dass** bei geschlossenen Greifern (2) der Achsmittelpunkt einer als Eingriffsglied ausgebildeten Rolle (12) mit dem Achsmittelpunkt einer der Greiferwelle (3) zugeordneten Schwenkwelle (5) deckungsgleich ist, wobei die Schwenkwelle (5) an einem als Wendetrommel ausgebildeten Bogenführungszylinder (18) in Lagerelementen (17) schwenkbar angeordnet ist.

6. Antreibbares Bogenhaltesystem nach wenigstens Anspruch 1 oder 2,
**dadurch gekennzeichnet,**
**dass** der Kurventräger (4) lösbar an der Greiferwelle (3) angeordnet ist.

7. Antreibbares Bogenhaltesystem nach Anspruch 1 oder 2,
**dadurch gekennzeichnet,**
**dass** das Kurvengelenk in der Paarungsstelle (13) aus dem Kurventräger (4) und einem am Hebel (6) fest angeordneten Gleitsegment gebildet ist.

## Claims

1. Driveable sheet holding system for a sheet guiding cylinder in a rotary printing press with a cam drive for drive control of the sheet holding system and with a plurality of grippers arranged on a gripper shaft with fitted gripper support, **characterised in that** a cam carrier (4) is arranged on the gripper shaft (3) which, at a pairing position (13) forms a cam pivot with an engagement member arranged on a lever (6), wherein the lever (6) is mounted with a further roller lever (15) with roller (10) in a pivot (7) arranged in fixed position on the sheet guiding cylinder (18) as a ternary member and the roller (10) is functionally connected with a control cam (11).

2. Driveable sheet holding system for a sheet guiding cylinder in a rotary printing press with a cam drive for drive control of the sheet holding system and a plurality of grippers arranged on a gripper shaft with fitted gripper support, **characterised in that** a cam carrier (4) is arranged on the gripper shaft (3) which constitutes at a pairing position (13) a cam pivot with an engagement member arranged on a lever (6), wherein the lever (6) is mounted as a ternary member with a swivel (8) in a pivot (7) arranged in fixed position on the sheet guiding cylinder (18), that a further pivot (9) is arranged in fixed position on the sheet guiding cylinder (18) and that, in the further pivot (9), are mounted as ternary member a further roller lever (15) with a roller (10) which is functionally connected with a control cam (11) and a further swivel (8), wherein both swivels (8) are connected by means of a link (14) and two pivot elements (26, 27).

3. Driveable sheet holding system according to Claim 1 or 2, **characterised in that** the cam carrier (4) has a cam lobe pointing substantially in the direction towards the axis of the sheet guiding cylinder (18) which is linked in force positive fashion with a roller (12) constructed as an engagement member.

4. Driveable sheet holding system according to Claim 1 or 2, **characterised in that** the cam carrier (4) is fixed on the gripper shaft (3) at its end.

5. Driveable sheet holding system according to Claim 1 or 2, **characterised in that** with closed grippers (2), the axial centre point of a roller (12) constructed as an engagement member is flush with the axial centre point of a swivel shaft (5) fitted to the gripper shaft (3), wherein the swivel shaft (5) is swivellably arranged in bearing elements (17) on a sheet guiding cylinder (18) constructed as turning drum.

6. Driveable sheet holding system according to at least Claim 1 or 2, **characterised in that** the cam carrier (4) is arranged releasably on the gripper shaft (3).

7. Driveable sheet holding system according to Claim 1 or 2, **characterised in that** the cam pivot in the pairing position (13) is formed from the cam carrier (4) and a sliding segment arranged fast on the lever (6).

## Revendications

1. Système de maintien de feuilles entraîné destiné à un cylindre de guidage de feuilles dans une imprimante rotative, comprenant une transmission à came pour la commande d'entraînement du système de maintien de feuilles, et une multitude de pinces disposées sur un arbre de pince avec assise de pince associée, **caractérisé en ce que** sur l'arbre de pinces (3) est disposé un porte-came (4) qui constitue, au point d'accouplement (13) avec un élément de contact disposé sur un levier (6), une articulation à came, le levier (6) ainsi qu'un autre levier (15) à galet (10) étant monté comme élément ternaire dans une articulation tournante (7) agencée fixement sur le cylindre de guidage de feuilles (18), et le galet (10) étant en liaison fonctionnelle avec une came de commande (11).

2. Système de maintien de feuilles entraîné destiné à un cylindre de guidage de feuilles dans une imprimante rotative, comprenant une transmission à came pour la commande d'entraînement du système de maintien de feuilles, et une multitude de pinces disposées sur un arbre de pince avec assise de pince associée,
**caractérisé en ce que** sur l'arbre de pinces (3) est disposé un porte-came (4) qui constitue, au point d'accouplement (13) avec un élément de contact disposé sur un levier (6), une articulation à came, le levier (6) ainsi qu'une coulisse (8) étant monté comme élément ternaire dans une articulation tournante (7) agencée fixement sur le cylindre de guidage de feuilles (18), **en ce qu'**une autre articulation tournante (9) est agencée fixement sur le cylindre de guidage de feuilles (18), et ce que dans l'autre articulation tournante (9) un autre levier (15) avec un galet (10), qui est en liaison fonctionnelle avec une came de commande (11), et une autre coulisse (8) sont montés comme élément ternaire, les deux coulisses (8) étant reliées à l'aide d'une bielle (14) et deux éléments d'articulation tournante (26, 27).

3. Système de maintien de feuilles entraîné selon la revendication 1 ou 2,
**caractérisé en ce que** le porte-came (4) présente une branche de came orientée sensiblement dans le sens de l'axe du cylindre de guidage de feuilles (18), qui est couplée à force avec un galet (12) configuré comme élément de contact.

4. Système de maintien de feuilles entraîné selon la revendication 1 ou 2,
**caractérisé en ce que** le porte-came (4) est fixé à une extrémité sur l'arbre de pinces (3).

5. Système de maintien de feuilles entraîné selon la revendication 1 ou 2,
**caractérisé en ce que**, les pinces (2) étant fermées, le centre d'axe d'un galet (12) configuré comme élément de contact coïncide avec le centre d'axe d'un arbre oscillant (5) associé à l'arbre de pince (3), l'arbre oscillant (5) étant disposé à pivotement dans des éléments de palier (17) sur un cylindre de guidage de feuilles (18) configuré comme cylindre retourneur.

6. Système de maintien de feuilles selon au moins la revendication 1 ou 2,
**caractérisé en ce que** le porte-came (4) est disposé de façon amovible sur l'arbre de pinces (3).

7. Système de maintien de feuilles selon la revendication 1 ou 2,
**caractérisé en ce que** l'articulation de came, au point d'accouplement (13), est constituée par le porte-came (4) et un segment glissant agencé rigidement sur le levier (6).
